# FASCICULE DE BREVET EUROPEEN

(11) **EP 0 267 135 B1**
(45) Date de publication et mention de la délivrance du brevet: **30.01.1991**
(21) Numéro de dépôt: 87480018.8
(22) Date de dépôt: 05.11.1987
(51) Int. Cl.: E04F 15/024, F24F 7/10

(54) **Dalle pour plancher technique formée par des tubes ouverts à leurs extrémités et maintenus entre-eux par des barrettes d'écartement**
Platte für technischen Boden, hergestellt aus zwischen Abstandsstäben gehaltenen Röhren mit offenen Enden
Technical flooring-tile composed of open-ended tubes held between spacing bars

(30) Priorité: 07.11.1986 FR 8615650
(43) Date de publication de la demande: 11.05.1988
(73) Titulaire: Koutzaroff, Constantin, F-06100 Nice (FR)
(72) Inventeur: Koutzaroff, Constantin, F-06100 Nice (FR)
(74) Mandataire: Hautier, Jean-Louis

(56) Documents cités:
- FR-A- 828 779
- FR-A- 1 369 130
- FR-A- 2 062 314
- FR-A- 2 567 945
- GB-A- 755 735
- GB-A- 1 518 543
- US-A- 2 292 665
- US-A- 3 367 257

## Description

L'invention a pour objet des dalles ou panneaux pour plancher technique notamment pour salles blanches.

Actuellement, il existe de nombreux moyens pour fabriquer des planchers techniques. Généralement, on utilise des dalles perforées associées à des dalles pleines, pour permettre l'évacuation de l'air par le double plancher ou plancher technique. Ces dalles de climatisation peuvent être équipées de grilles de pression ou d'un système de réglage du débit. Ces dalles perforées peuvent être formées d'une structure interne, d'une structure externe; sur la face inférieure est mis en place un registre qui assure le réglage de la ventilation, sur la face supérieure, un revêtement; au niveau de la rive un joint en chlorure de polyvinyle (PVC) assure éventuellement l'étanchéité.

La dalle peut également être constituée d'un cadre en tube d'acier, soudé aux angles, sur lequel est également soudée, par point, une tôle d'acier perforée de trous. A l'intérieur du cadre, parallèlement à deux de ses côtés, des traverses à section rectangulaire ou en L sont soudées aux extrémités sur les deux autres côtés et sur la tôle perforée.

Ces planchers techniques à dalles amovibles, reposant sur des vérins réglables, avec ou sans entretoises intermédiaires présentent de nombreux inconvénients.

Ces dalles sont actuellement toutes en ferraille soudée, peintes en galvanisées, elles ne peuvent avoir qu'une dimension, on ne peut pas, à la demande, couper une demi-dalle ou un quart de dalle. Le revêtement entraîne des salissures, les structures en fer entraînent la rouille, etc. Ces dalles perforées peuvent avoir actuellement une surface utile de 25 %.

L'état de la technique peut être défini par le brevet suivant: GB-A-1.518.543.

L'objet de l'invention concerne une grille de plancher couvrant un conduit ou une canalisation comprenant un jeu de barres tubulaires parallèlement disposées l'une à l'autre, en travers du conduit et une paire d'éléments de finition, chacun comprenant une bande allongée arrangée pour couvrir perpendiculairement un grand nombre de barres pour se trouver à leurs extrémités respectives. Chacune a par ailleurs, une série de saillies s'engageant dans le bout adjacent des barres pour maintenir un espace minimum entre les barres pour permettre la circulation de l'air.

Ce brevet ne concerne pas des dalles mais une grille pour caniveaux. Dans cette grille pour caniveaux, les barres sont jointives et ne comportent pas de moyens d'assemblage de manière à ce que les tubes soint orientés perpendiculairement à ceux des autres dalles contigües. Ces panneaux pour grilles sont essentiellement destinés à recouvrir des tranchées. Il n'y a pas, à proprement parlé, à résoudre de problèmes d'assemblage entre les dalles.

Enfin, cet élément de couverture et de canalisation ne comporte pas de rail de guidage pour la mise en place d'un registre qui règle la régulation d'air.

La dalle ou panneau amovible pour plancher technique notamment pour salles blanches selon l'invention, est du type reposant sur des vérins réglables et est constituée par un jeu de tubes parallèlement disposés l'un à l'autre et maintenus avec un certain espace entre eux par leurs extrémités ouvertes, lesdites extrémités étant emmanchées sur des plots d'emmanchement disposés le long de moyens faisant office de traverses et de barrettes d'écartement, caractérisée par le fait que lesdites barrettes d'écartement sont pourvues de moyens d'assemblage à leurs extrémités et sur leur chant, que ces moyens d'assemblage permettent d'assembler entre-elles des dalles ou panneaux en formant un croisillon d'assemblage, lesdites dalles ou panneaux étant assemblées entre-elles de manière à ce que les tubes soient orientés perpendiculairement à ceux des autres dalles contigues.

Les plots d'emmanchement comportent un chanfrein de guidage Pour faciliter l'emmanchement des tubes.

Les barrettes d'écartement sont pourvues à leurs extrémités et sur leur chant, de moyens d'assemblage entre les panneaux ou les dalles de manière à former un croisillon d'assemblage. Les extrémités des barrettes d'écartement sont pourvues de moyens faisant office de coins de positionnement des dalles entre-elles.

Selon un mode de réalisation préféré, les tubes sont en inox.

Selon un autre mode de réalisation préféré, les tubes sont en fibre de carbone.

Selon un mode de réalisation préféré, les barrettes d'écartement sont en plastique.

Les barrettes d'écartement peuvent comporter, au niveau de leur face interne et en-dessous des plots d'emmanchement des tubes, un rail de glissement faisant office de réglette support pour le registre qui peut, éventuellement, être mis en place dans les dalles.

La face inférieure de la barrette d'écartement peut comporter des moyens d'accrochage ou des moyens rendant cette surface anti-dérapante.

On comprend donc aisément l'intérêt de l'invention.

Les dalles en inox ne se détériorent pas avec le temps, les attaques des produits chimique, etc. La mise en place et le démontage sont très rapides, les dalles sont assemblées entre-elles par simple enfoncement des extrémités des barrettes entre-elles. Les tubes peuvent être rapidement retirés des barrettes d'écartement sur lesquels ils sont simplement emmanchés.

A la demande, on peut couper les barrettes et/ ou les longueurs de tubes pour former une demi-dalle, un quart de dalle ou toute autre dimension ou pour former une coupe spécifique.

Les tubes peuvent être de section carré ou ronde.

Les dessins ci-joints sont donnés à titre d'exemples indicatifs et non limitatifs. Ils représentent un mode de réalisation préféré selon l'invention. Ils permettront de comprendre aisément l'invention.

La figure 1 est une vue en perspective avec une coupe partielle d'une salle blanche, mettant en évidence le plancher technique ou double plancher.
La figure 2 est une vue en perspective d'une partie d'une dalle, mettant en évidence l'assemblage des tubes et du registre sur une barrette d'écartement.
La figure 3 est une vue en perspective d'une barrette d'écartement.
La figure 4 est une vue en plan, mettant en évidence l'assemblage des dalles ou panneaux, entre-elles par l'extrémité de leurs barrettes d'écartement.
La figure 5 est une vue en coupe transversale au niveau de la barrette d'écartement, passant par un tube et par une lame du registre.
La figure 6 est une vue en plan du registre.
La figure 7 est une vue en plan du registre mettant en évidence la réalisation d'une rampe de manoeuvre établie entre les ouvertures longitudinales dudit registre.
La figure 8 est une vue du registre selon la figure 7 où la rampe de manoeuvre est créée entre deux ouvertures longitudinales contigües.
La dalle 1 pour plancher technique, notamment pour salles blanches, selon l'invention, est formée par des tubes 2 ouverts à leurs extrémités 3. Ces tubes 2 sont de préférence en inox. Ces tubes 2 sont maintenus entre-eux par leurs extrémités 3 qui sont emmanchés sur des plots d'emmanchement 4 disposés le long de barrettes d'écartement 5 qui font également office de traverses. Les barrettes d'écartement 5 sont en plastique.

Les plots d'emmanchement 4 peuvent comporter un chanfrein de guidage 6 qui facilite l'emmanchement des tubes 2 par leurs extrémités ouvertes 3.

Les barrettes d'écartement 5 sont pourvues de moyens d'assemblage 7 à leurs extrémités et sur leur chant. Ces moyens d'assemblage 7 permettent d'assembler entre-elles les dalles ou panneaux en formant un croisillon d'assemblage 8a. Lesdites dalles ou panneaux 1 sont assemblées entre-elles de manière à ce que les tubes 2 soient orientés perpendiculairement à ceux des autres panneaux contigus.

Les moyens d'assemblage 7 sont des coins de positionnement.

Les barrettes d'écartement 5 peuvent comporter, sur leur face interne 8, au-dessous des plots d'emmanchement 4, un rail de guidage 9 qui fait office de réglette support pour le registre 10 qui peut éventuellement être mis en place dans les dalles ou panneaux 1. Le rail de guidage 9 peut être rapporté sur la réglette 5 ou formé dans le profil de la réglette.

La face inférieure 11 de la barrette d'écartement 5 peut comporter des moyens d'accrochage, ou une surface anti-dérapante 12.

Le registre 10 est une plaque avec les mêmes ouvertures longitudinales qui correspondent aux écartements entre les tubes 2 de la dalle 1. Le déplacement du registre 10 par rapport à la dalle 1 règle le débit d'air de la ventilation.

Selon des modes de réalisations préférés, voir les figures 7 et 8, au moins une ou plusieurs ouvertures 15 font office de rampe de guidage 16 par un plan incliné qui, en introduisant un levier ou un axe tel que la pointe longitudinale d'un outil (tournevis) et en le déplaçant à travers les ouvertures des tubes 2 de la dalle 1 et sur ladite rampe 16, entraine le déplacement horizontal dudit registre 10, ce qui permet l'ouverture ou la fermeture pour régler le débit d'air.

## Revendications

1. Dalle ou panneau amovible (1) pour plancher technique notamment pour salles blanches du type reposant sur des vérins réglables constituée par un jeu de tubes (2) parallèlement disposés l'un à l'autre et mainte us avec un certain espace entre eux par leurs extrémités ouvertes (3), lesdites extrémités étant emmanchées sur des plots d'emmanchement (4) disposés le long de moyens faisant office de traverses et de barrettes d'écartement, caractérisé par le fait
que lesdites barrettes d'écartement (5) sont pourvues de moyens d'assemblage (7) à leurs extrémités et sur leur chant, que ces moyens d'assemblage (7) permettent d'assembler entre-elles des dalles ou panneaux en formant un croisillon d'assemblage (8a) lesdites dalles ou panneaux (1) étant assemblées entre-elles de manière à ce que les tubes (2) soient orientés perpendiculairement à ceux des autres dalles contigues.

2. Dalle selon la revendication 1 caractérisée par le fait
que les moyens d'assemblage (7) sont des coins de positionnement.

3. Dalle selon l'une quelconque des revendications 1, 2, 3, 4, 5 ou 6 caractérisée par le fait
que les barrettes d'écartement (5) peuvent comporter, sur leur face interne (8), au-dessous des plots d'emmanchement (4), un rail de guidage (9) qui fait office de réglette support pour le registre (10).

4. Dalle selon la revendication 3 caractérisé par le fait
que le rail de guidage (9) peut être rapporté sur la réglette (5) ou formé dans le profil de la réglette.

5. Dalle selon l'une quelconque des revendications 1, 2 ou 3 caractérisé par le fait
que la face inférieure (11) de la barrette d'écartement (5) peut comporter des moyens d'accrochage, ou une surface anti-dérapante (12).

6. Dalle selon la revendication 1 caractérisé par le fait
que les plots d'emmanchement (4) comportent un chanfrein de guidage (6) qui facilite l'emmanchement des tubes (2) par leurs extrémités ouvertes (3).

7. Dalle selon la revendication 1 caractérisé par le fait
que les tubes (2) sont en fibre de carbone.

8. Dalle selon l'une quelconque des revendications 1 ou 3 caractérisée par le fait
que le registre (10) peut comporter un moyen faisant office de rampe de guidage (16) qui permet, en déplaçant un levier ou un axe entre les ouvertures longitudinales entre les tubes (2) de la dalle (1), de prendre appui sur lesdits tubes pour déplacer horizontalement ledit registre (10) pour régler l'ouverture ou la fermeture du débit d'air.

9. Dalle selon la revendication 8 caractérisée par le fait
que le moyen faisant office de rampe de guidage (16) est un plan incliné prévu entre deux ouvertures dans le registre (10).

## Patentansprüche

1. Entfernbare Bodenplatte oder Platte (1) für technischen Boden, insbesondere für Reinräume, von der Art, die auf einstellbaren Stelltrieben ruhen, gebildet aus einem Satz von Rohren (2), welche parallel zueinander angeordnet sind undmit einem gewissen Abstand untereinander an ihren offenen Enden (3) gehalten werden, wobei die Enden in Aufsteckstellen (4) aufgesteckt werden, die entlang von Einrichtungen angeordnet sind, die als Traversen und als Beabstandungsstege dienen, dadurch gekennzeichnet,
daß die Beabstandungsstege (5) mit Zusammenführeinrichtungen (7) an ihren Enden und an ihren hohen Kanten versehen sind, daß die Zusammenführeinrichtungen (7) erlauben, untereinander die Bodenplatten oder Platten zusammenzuführen, unter Bildung eines Zusammenführkreuzes (8a), wobei die genannten Bodenplatten oder platten (1) untereinander derart zusammengefügt sind, daß die Rohre (2) senkrecht zu jenen der anderen anschließenden Bodenplatten ausgerichtet sind.

2. Bodenplatte nach Anspruch 1, dadurch gekennzeichnet, daß die Zusammenführeinrichtungen (7) Positionierecken sind.

3. Bodenplatte nach Anspruch 1 oden 2, dadurch gekennzeichnet, daß die Beabstandungsstege (5) an ihrer Innenseite, unterhalb der Aufsteckstellen (4) eine Führungsschiene (9) aufweisen können, die als Tragleiste für den Schieber (10) dient.

4. Bodenplatte nach Anspruch 3, dadurch gekennzeichnet, daß die Führungsschiene (9) an der Tragleiste (5) angebracht oder in demprofil der Tragleiste ausgebildet sein kann.

5. Bodenplatte nach einem der Ansprüche 1, 2 oder 3, dadurch gekennzeichnet, daß die Innenseite (11) des Beabstandungsstegs (5) Anhängeeinrichtungen aufweisen kann oder eine rutschfeste Oberfläche (12).

6. Bodenplatte nach Anspruch 1, dadurch gekennzeichnet, daß die Aufsteckstellen (4) eine Führungsphase (6) aufweisen, die das Aufstecken der Rohre (2) an ihren offenen Enden (3) erleichtert.

7. Bodenplatte nach Anspruch 1, dadurch gekennzeichnet, daß die Rohre (2) aus Karbonfasern gebildet sind.

8. Bodenplatte nach einem der Ansprüche 1 bis 3, dadurch gekennzeichnet, daß der Schieber (10) eine Einrichtung aufweist, die als Führungsrampe (16) dient, die erlaubt, unter Bewegen eines Hebels oder einer Achse zwischen den Längsöffnungen zwischen den Rohren (2) der Bodenplatte (1) sich auf den Rohren abzustützen, um horizontal den Schieber (10) zu bewegen, um das Öffnen oder Schließen der Luftrate zu regeln.

9. Bodenplatte nach Anspruch 8, dadurch gekennzeichnet, daß die Einrichtung, die als Führungsrampe (16) dient, eine geneigte Ebene ist, die zwischen zwei Öffnungen in dem Schieber (10) vorgesehen ist.

## Claims

1. A removable tile or plate (1) for a technical floor, in particular for clean-rooms, of the type resting on an adjustable piston-cylinder unit formed by a set of tubes (2) arranged parallel to one another and spaced apart from one another at their open ends (3), said endns being slipped onto slip-on elements (4) disposed alongside of means serving ans girders and as spacing webs,
characterized in that at their ends and at their edges the spacing webs (5) are provided with assembly means (7), that these assembly means permit mutual assembly of the tiles or plates, forming an assembly cross (8a), with said tiles or plates (1) being assembled such among each other that the tubes (2) are oriented perpendicularly to those of the other contiguous tiles.

2. The tile according to claim 1, characterized in that the assembly means (7) are positioning corners.

3. The tile according to claim 1 or 2, characterized in that at their inner faces (8), below the slip-on elements (4), the spacing webs (5) may comprise a guide rail (9) which serves as a mounting strip for the slide (10).

4. The tile according to claim 3, characterized in that the guide rail (9) may be mounted on the mounting strip (5) or be formed in the profile of the mounting strip.

5. The tile according to any one of claims 1, 2 or 3, characterized in that the inner face (11) of the spacing web (5) may comprise hooking-on means or a non-skid surface (12).

6. The tile according to claim 1, characterized in that the slip-on elements (4) comprise a guiding slope (6) facilitating slipping-on of the tubes (2) at their open ends (3).

7. The tile according to claim 1, characterized in that the tubes (2) consist of carbon fibres.

8. The tile according to any one of claims 1 or 3, characterized in that the slide (10) may comprise a means serving as a guide rail (16) permitting it to rest on said tubes in order to displace said slide (10) horizontally for regulating the opening or closing of the amount of air by displacing a lever or an axis between the longitudinal openings between the tubes (2) of the tile (1).

9. Tile according to claim 8, characterized in that the means serving as a guide rail (16) is an inclined plane which is provided between two openings in the slide (10).
